# FASCICULE DE BREVET EUROPEEN

(11) **EP 0 004 806 B1**
(45) Date de publication et mention de la délivrance du brevet: **22.09.1982**
(21) Numéro de dépôt: 79400187.5
(22) Date de dépôt: 21.03.1979
(51) Int. Cl.: E04G 1/14, E04G 7/30, F16B 7/04

(54) **Eléments d'échafaudage munis d'un dispositif de raccordement**
Gerüstelemente mit Kupplungsvorrichtung
Scaffolding elements provided with connecting means

(30) Priorité: 29.03.1978 FR 7809069
(43) Date de publication de la demande: 17.10.1979
(73) Titulaire: SOMEFRAN Société d'Exploitation des BREVETS MEFRAN, F-34510 Florensac (FR)
(72) Inventeur: Jean, Louis, F-34520 Pezenaz (FR)
(74) Mandataire: Weinstein, Zinovi

## Description

L'invention concerne généralement des éléments d'échaufaudage, tels que par exemple des cadres d'échafaudage, comprenant un dispositif de raccordement pour raccorder les éléments entre eux.

On sait que, de façon générale, les échafaudages sont constitués par des éléments, qui peuvent être identiques ou différents, montés les uns à la suite des autres, et qui comprennent pour cela des éléments tubulaires qui viennent s'emboîter sur ou dans des éléments tubulaires associés.

Il est souvent nécessaire, avec de tels éléments d'échafaudage, de prévoir des systèmes plus ou moins simples permettant de positionner et d'immobiliser en rotation les éléments les uns par rapport aux autres. Il est également souvent nécessaire de prévoir des dispositions spéciales pour éviter que des éléments d'échafaudage fournis par un fabricant soient mélangés et utilisés avec des éléments d'échafaudage fournis par d'autres fabricants. Les règlements en vigueur imposent en effet certaines normes, pour la sécurité, à ces éléments d'échafaudage, et il est particulièrement déconseillé d'utiliser indifféremment en les mélangeant des éléments plus ou moins correspondants fournis par divers fabricants, en raison des différences existant dans ces éléments entre les divers systèmes de sécurité, de verrouillage, de blocage, de positionnement, etc. utilisés dans ces éléments. Un échafaudage constitué d'éléments disparates est beaucoup moins sûr qu'un échafaudage constitué d'éléments fournis par un même fabricant, qui ont été prévus pour être montés ensemble.

Il est déjà connu par l'Addition n° 91 474 au brevet français principal n° 1 495 634, que des éléments d'échafaudage, assimilables à des cadres, comprennent un dispositif de raccordement constitué par des parties femelle et mâle prévues à chaque extrémité des tubes parallèles desdits cadres, une partie femelle et mâle étant prévues à chaque extrémité de celui-ci. En outre, selon le brevet français n° 1 385 704, on sait déjà assembler bout à bout des éléments tubulaires par emboîtement d'une partie mâle dans une partie femelle, cet assemblage étant bloqué en rotation par coopération entre deux rainures longitudinales prévues sur lesdites parties femelle et mâle de raccordement.

De plus, il est également connu d'après le brevet français n° 2 273 220 de réaliser l'emboîtement de deux tubes de diamètres différents, le tube de diamètre inférieur formant la partie mâle et venant en butée contre une rainure polygonale faisant radialement saillie vers l'intérieur du tube de grand diamètre, formant partie femelle.

Aucun de ces documents ne permet de résoudre les problèmes d'assemblage sûr des éléments d'échafaudage entre eux, de positionnement et d'orientation desdits éléments les uns par rapport aux autres, et d'éviter le montage d'un échafaudage constitué d'éléments disparates de provenances diverses.

Dans ce but, l'invention propose un dispositif de raccordement d'éléments d'échafaudage qui permet simultanément de résoudre tous ces problèmes.

Pour cela, l'invention propose des éléments d'échafaudage, tels que par exemple des cadres d'échafaudage comportant chacun deux tronçons de tubes identiques et parallèles transversalement espacés et reliés rigidement entre eux, les deux extrémités opposées de chaque tronçon de tube formant respectivement une partie mâle et une partie femelle, destinées à être raccordées par emboîtement respectivement à une partie femelle et à une partie mâle d'un autre élément d'échafaudage adjacent, les deux tronçons de tubes de chaque élément étant disposés tête-bêche, de façon que la partie mâle de l'extrémité d'un tube soit au niveau de la partie femelle de l'extrémité de l'autre tube et réciproquement, caractérisés en ce que chaque partie mâle est formée par un rétreint pour avoir un diamètre extérieur légèrement inférieur au diamètre intérieur de la partie femelle, lesdites parties femelles dudit élément présentent chacune au moins une rainure longitudinale et une rainure ou gorge transversale, et lesdites parties mâles dudit élément présentent chacune au moins une rainure longitudinale, lesdites rainures longitudinales ou gorge transversale étant formées par déformation, par exemple par rétreint, moletage ou emboutissage, du tronçon de tube précité, de manière que le contour en section transversale de la surface extérieure d'une partie mâle épouse, lors dudit emboîtement, avec un jeu relativement très faible, le contour en section transversale de la surface intérieure d'une partie femelle, et que l'extrémité de ladite partie mâle vienne en butée contre ladite rainure ou gorge transversale de la partie femelle dudit autre élément d'échafaudage adjacent, tandis que l'extrémité de ladite partie femelle vient en butée contre un épaulement formé par ledit rétreint de la partie mâle.

L'invention sera mieux comprise et d'autres buts, caractéristiques détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels :
La figure 1 est une vue schématique en perspective de deux éléments d'échafaudage, permettant l'application du dispositif de raccordement selon l'invention ;
la figure 2 est une vue en section illustrant l'emboîtement d'une partie mâle et d'une partie femelle du dispositif de raccordement selon l'inyention ;
la figure 3 est une vue en section selon la ligne III-III de la figure 2 ;
la figure 4 est une vue en section selon la ligne IV-IV de la figure 2 ;
la figure est une vue en section selon la ligne V-V de la figure 2 ;
la figure est une vue en perspective d'une partie mâle et d'une partie femelle ; et
la figure 7 est une vue partielle en perspective de travées d'échafaudage.

On a donc représenté schématiquement dans les dessins un dispositif de raccordement de deux éléments tubulaires d'échafaudage selon l'invention, ainsi que deux sortes d'éléments d'échafaudage présentant application de ce dispositif.

La partie d'un échafaudage représentée en figure 1 comprend essentiellement un cadre d'échafaudage 10, deux éléments d'échafaudage 11 formant respectivement un élément de départ et un élément de couronnement de l'échafaudage, un élément supérieur 12 d'un type clas- .sique, et deux tubes de départ 13 comportant une base 14 d'appui sur le sol.

Chaque élément 11 comprend essentiellement une barre transversale 15 qui est pourvue à ses extrémités de deux manchons ou tronçons de tubes cylindriques 16 s'étendant perpendiculairement à la barre, et qui sont destinés à permettre le coulissement de l'élément 11 sur les deux tubes de départ 13. Bien entendu, des moyens non représentés permettent d'immobiliser l'élément 11 sur les tubes 13 à la hauteur voulue.

De plus, la barre transversale 15 de chaque élément 11 est pourvue de deux tronçons de tubes 17 et 18 s'étendant perpendiculairement à la barre transversale 15, qui sont écartés entre eux d'une distance prédéterminée, et qui forment une partie mâle et une partie femelle respectivement. Ces tronçons de tubes 17 et 18 sont destinés à permettre le montage du cadre d'échafaudage 10, qui est constitué essentiellement de deux tubes parallèles et identiques 19 se terminant chacun par une partie mâle 19' et une partie femelle 19". Les deux tubes 19 sont reliés rigidement entre eux de toute façon appropriée par exemple par une entretoise 20 sensiblement en forme de U comme représenté en figure 1.

On remarquera que, avantageusement, les deux tubes 19 peuvent être placés tête-bêche, c'est-à-dire que l'extrémité inférieure d'un tube 19 formant une partie mâle 19' est au même niveau que l'extrémité inférieure de l'autre tube 19 formant une extrémité femelle 19".

Comme représenté en figure 1, la partie femelle 19' d'un tube 19 du cadre 10 est destinée à être emmanchée sur la partie mâle 17 de l'élément 11 inférieur de départ de l'échafaudage, tandis que la partie mâle inférieure 19' de l'autre tube 19 du cadre 10 destinée à être emboîtée dans la partie femelle 18 de cet élément inférieur 11.

Un élément de couronnement 11, identique à l'élément 11 inférieur sera monté sur la partie supérieure du cadre 10 en étant retourné comme indiqué en figure 1, et ses deux manchons 16 permettront le montage de l'élément supérieur 12 dont les deux tubes parallèles 21 pourront coulisser à l'intérieur des manchons 16 et être ensuite verrouillés ou bloqués en position grâce à des moyens de verrouillage ou de blocage d'un type classique, non représentés. On comprend que le réglage de la hauteur de l'élément supérieur 12 par rapport au sol s'effectue très facilement, sur une gamme assez large, en raison du montage coulissant de l'élémentll de départ sur les tubes 13, et du montage coulissant de l'élément supérieur 12 sur l'élément 11 de couronnement.

On va maintenant décrire plus en détail en référence aux figures 2 à 6, la structure des parties mâles et femelles des éléments d'échafaudage, et le dispositif de raccordement selon l'invention.

Pour faciliter la compréhension, on peut supposer que la figure 2 est une vue agrandie en section de la partie mâle inférieure 19' d'un tube 19 du cadre 10 emboîtée dans la partie femelle 18 de l'élément 11 de départ d'échafaudage.

La partie mâle 19' et la partie femelle 18 sont formées d'une façon qui va être décrite mainte- ment en détail, à partir de tubes cylindriques à section circulaire, qui sont identiques, c'est-à-dire qui ont le même' diamètre extérieur et la même épaisseur.

La partie mâle 19' comprend une première partie 25 qui est formée par exemple par rétreint à partir du tube 19, et qui est également cylindrique à section circulaire, avec un diamètre extérieur qui est très légèrement inférieur au diamètre intérieur du tube de départ, de façon à pouvoir être emboîtée sensiblement sans jeu ou avec un jeu relativement très faible à l'intérieur d'un tube de départ. La partie mâle 19' comprend ensuite une seconde partie 26, qui s'étend jusqu'à l'extrémité de la partie mâle, et qui est formée à partir de la partie rétreinte 25 avec des rainures longitudinales 27, par exemple au nombre de trois réparties de façon régulière ou équiangulaire autour de l'axe longitudinal 28 du tube 19, ces trois rainures longitudinales 27 pouvant être formées par déformation de la partie 26 vers l'intérieur, par exemple par emboutissage ou par moletage.

Ces trois rainures 27 s'étendent sur toute la hauteur de la partie 26. La partie mâle 19' se termine enfin par un rebord 29 replié vers l'intérieur, formant une partie de diamètre réduit.

La partie femelle 18 comprend tout d'abord à son extrémité une partie 30 tubulaire cylindrique à section circulaire, ayant le même diamètre extérieur et le même diamètre intérieur que le tube de départ. Cette partie 30 s'étend sur une hauteur sensiblement égale à la hauteur de la partie rétreinte 25 précitée de la partie mâle 19'.

La partie femelle 18 comprend ensuite une partie 31, qui est formée par rapport à la partie cylindrique à section circulaire 30 avec des rainures longitudinales 32, correspondant aux rainures longitudinales 27 de la partie mâle 19', et qui sont également formées par déformation du tube vers l'intérieur, par exemple par emboutissage ou moletage. La longueur de la partie 31 est inférieure à la longueur de la partie correspondante 26 de la partie mâle 19'.

Après la partie 31, la partie femelle 18 comprend une nouvelle partie 33 cylindrique à section circulaire, ayant le même diamètre extérieur et le même diamètre intérieur que le tube de départ c'est-à-dire qui n'est pas déformée. Cette partie 33 s'étend jusqu'à une gorge ou rainure transversale circulaire 34 formée par emboutissage, par moletage ou par rétreint, qui forme une saillie à l'intérieur de la partie femelle 18, au niveau où viendra le rebord d'extrémité 29 de la partie 19' et qui forme butée pour ce rebord 29.

On comprend donc que la somme des longueurs des parties 31 et 33 de la partie femelle 18 est égale à la longueur de la partie 26 et de la partie mâle 19'.

On remarquera que l'extrémité supérieure de la partie femelle 18 est évasée comme indiqué en 35, pour faciliter l'emboîtement de la partie mâle 19'.

On comprend facilement que le dispositif de raccordement selon l'invention, grâce aux parties mâles et femelles qui viennent d'être décrites, permet un positionnement en translation et une orientation angulaire automatique des éléments tubulaires d'échafaudage les uns par rapport aux autres, la partie mâle 19' étant emboîtée dans la partie femelle 18 jusqu'à ce que son rebord 29 vienne en butée sur la rainure 34 de la partie femelle 18, et étant immobilisée en rotation à l'intérieur de cette partie femelle, en raison de la coopération des rainures 27 et 32 longitudinales formées dans la partie mâle et la partie femelle respectivement, cette coopération étant sensiblement sans jeu.

D'autre part, des moyens de blocage ou de verrouillage, d'un type classique, interdiront la séparation des parties mâle et femelle après emboîtement de la partie mâle dans la partie femelle.

En figure 7, on a représenté une vue partielle en perspective éclatée de travées d'échafaudage formées avec des éléments selon l'invention. Les cadres 10 sont assemblés verticalement comme représenté, par emboîtage de leurs parties mâles et femelles 19' et 19" dans les parties femelles et mâles respectivement des cadres 10 supérieurs et inférieurs, des contre-ventements 40 venant se fixer sur les tubes 19 de deux cadres 10 parallèles et consécutifs au même niveau horizontal, pour les relier entre eux.

On comprend également que le dispositif de raccordement selon l'invention, et les éléments d'échafaudage en présentant application interdisent à un utilisateur de mélanger les éléments d'échafaudage qui viennent d'être décrits avec des éléments d'échafaudage provenant de chez un autre fabricant, et de constituer un échafaudage à partir d'éléments disparates de provenances diverses.

## Revendications

1. Eléments d'échafaudage (10, 11), tels que par exemple des cadres d'échafaudage (10) comportant chacun deux tronçons de tubes identiques et parallèles (19) transversalement espacés et reliés rigidement entre eux, les deux extrémités opposées (19', 19") de chaque tronçon de tube (19) formant respectivement une partie mâle (19') et une partie femelle (19"), destinées à être raccordées par emboîtement respectivement à une partie femelle (18, 19") et à une partie mâle (17, 19') d'un autre élément d'échafaudage adjacent (11, 10), les deux tronçons de tube (19) de chaque élément (10) étant disposés tête-bêche ; de façon que la partie mâle (19') de l'extrémité d'un tube soit au niveau de la partie femelle (19") de l'autre tube et réciproquement, caractérisés en ce que chaque partie mâle (19') est formée par un rétreint pour avoir un diamètre extérieur légèrement inférieur au diamètre intérieur de la partie femelle (18, 19"), lesdites parties femelles (19") dudit élément (10) présentent chacune au moins une rainure longitudinale (32) et une rainure ou gorge transversale (34), lesdites parties mâles (19') dudit élément (10) présentant chacune au moins une rainure longitudinale (27), lesdites rainures longitudinales ou gorges transversales (27, 32, 34) étant formées par déformation, par exemple par rétreint, moletage ou emboutissage, des tronçons de tube (19) précités, de manière que le contour en section transversale de la surface extérieure d'une partie mâle (19') épouse, lors dudit emboîtement, avec un jeu relativement très faible, le contour en section transversale de la surface intérieure d'une partie femelle (18, 19"), l'extrémité (29) de ladite partie mâle (19') venant en butée contre ladite rainure ou gorge transversale (34) de ladite partie femelle (18, 19") desdits autres éléments d'échafaudage adjacents (10, 11) tandis que l'extrémité (35) de ladite partie femelle (18, 19") vient en butée contre un épaulement formé par ledit rétreint de la partie mâle (19').

2. Eléments selon la revendication 1, caractérisés en ce que la rainure ou gorge transversale (34) de chaque partie femelle (19") est formée dans le tronçon de tube (19) précité à une distance de l'extrémité du tube sensiblement égale à la longueur de la partie mâle (19') précitée.

3. Eléments selon l'une des revendications précédentes, caractérisés en ce que chaque partie mâle (19') précitée se termine par un rebord (29) replié vers l'intérieur pour former une partie de diamètre réduit.

4. Eléments selon l'une des revendications précédentes, caractérisés en ce que les extrémités (35) des tronçons de tube (19), formant les parties femelles (19"), sont évasées.

5. Eléments selon l'une des revendications précédentes, caractérisés en ce qu'ils comprennent des moyens de verrouillage et de blocage des parties mâles (19') emboîtées dans les parties femelles (18, 19").

6. Eléments selon l'une des revendications précédentes, caractérisés en ce qu'ils comprennent un élément de départ ou de couronnement d'échafaudage (11) constitué d'une barre transversale (15) comportant, à ses extrémités opposées, deux manchons tubulaires (16) s'étendant perpendiculairement à la barre (15) et permettant, audit élément de départ ou de couronnement, de coulisser sur deux montants verticaux (13), ladite barre (15) comprenant, entre ses extrémités, deux tronçons de tube parallèles, écartés d'une distance égale à l'écartement des deux tronçons de tube (19) d'un cadre d'échafaudage (10) précité et formant respectivement une partie mâle (17) et une partie femelle (18) précitées.

## Claims

1. Scaffolding elements (10, 11) such for instance as scaffolding frames (10) comprising each one two like parallel crosswise spaced and rigidly interconnected tube sections (19), both opposite ends (19', 19") of each tube section (19) forming a spigot portion (19') and a socket portion (19"), respectively, adapted to be connected through interfitted jointing to a socket portion (18, 19") and to a spigot portion (17, 19"), respectively, of another adjacent scaffolding element (11, 10), both tube sections (19) of each element (10) being arranged in head-to-foot relationship, so that the spigot portion (19') of the end of one tube be on a level with the socket portion (19") of the end of the other tube and conversely, characterized in that each spigot portion (19') is shaped through swaging to an outside diameter slightly less than the inside diameter of the socket portion (18, 19"), said socket portions (19") of said element (10) having each one at least one longitudinal groove (32) and a cross groove or circumferential groove (34), said spigot portions (19') of said element (10) having each one at least one longitudinal groove (27), said longitudinal grooves or cross grooves (27, 32, 34) being shaped through distortion for instance through swaging, rolling or stamping of said tube sections (19), so that the cross-sectional contour of the outer surface of a spigot portion (19') upon said jointing conforms with a relatively very small clearance to the cross-sectional contour of the inner surface of a socket portion (18, 19"), the end (29) of said spigot portion (19') abutting against said cross or circumferential groove (34) of said socket portion (18, 19") of said other adjacent scaffolding elements (10, 11) where as the end (35) of said socket portion (18, 19") abuts against a shoulder provided by said swaging of the spigot portion (19').

2. Elements according to claim 1, characterized in that the cross or circumferential groove (34) of each socket portion (19") is formed in said tube section (19) at a distance from the tube end substantially equal to the length of said spigot portion (19').

3. Elements according to one of the foregoing claims, characterized in that each aforesaid spigot portion (19') terminates in an inward bent flange (29) to form a part of reduced diameter.

4. Elements according to one of the foregoing claims, characterized in that the ends (35) of the tube sections (19) forming the socket portions (19") are flared.

5. Elements according to one of the foregoing claims, characterized in that they comprise means for locking and blocking the spigot portions (19') fitted into the socket portions (18, 19").

6. Elements according to one of the foregoing claims, characterized in that they comprise a scaffolding starting or capping element (11) consisting of a cross bar (15) comprising at its opposite ends two tubular sleeves (16) extending in perpendicular relation to the bar (15) and enabling said starting or capping element to slide on two vertical uprights (13), said bar (15) comprising between its ends two parallel tube sections spaced apart by a distance equal to the spacing of both tube sections (19) of one aforesaid scaffolding frame (10) and forming one aforesaid spigot portion (17) and one aforesaid socket portion (18), respectively.

## Patentansprüche

1. Gerüstteile (10, 11) wie z.B. Gerüstrahmen (10) jeweils mit zwei gleichartigen, gleichgerichteten, in einem Abstand voneinander in Querrichtung angeordneten und starr miteinander verbundenen Rohrteilstücken, wobei die beiden entgegengesetzten Enden (19', 19") jedes Rohrteilstücks (19) jeweils ein Steckstück (19') und ein Muffenstück (19") bilden und zur Verbindung durch Ineinanderstecken jeweils mit einem Muffenstück (18, 19") und einem Steckstück (17, 19") eines anderen anschliessenden Gerüstteiles (11, 10) bestimmt sind, wobei die beiden Rohrteilstücke (19) jedes Teiles (10) zueinander verkehrt angeordnet sind, so dass das Steckstück (19') eines Rohrendes in derselben Höhe wie das Muffenstück (19") des anderen Rohrendes liegt und umgekehrt, dadurch gekennzeichnet, dass jedes Steckstück (19') durch Einhalsen auf einen Aussendurchmesser der etwas kleiner als der Innendurchmesser des Muffenstücks (18, 19") ist, reduziert worden ist, wobei die Muffenstücke (19'') des Teiles (10) jeweils wenigstens eine Längsnut (32) und eine Quer- bzw. Ringnut (34) aufweisen, wobei die Steckstücke (19') des Teiles (10) jeweils wenigstens eine Längsnut (27) aufweisen, wobei die Längs- bzw. Ringnuten (27, 32, 34) durch Verformung, z.B. Einhalsen, Prägewalzen oder Stanzen der Rohrteilstücke (19) gebildet werden, derart, dass der Querschnittsumfang der Aussenfläche eines Steckstückes (19') beim Ineinanderstecken mit einem verhältnismässig sehr kleinen Spielraum eng an dem Querschnittsumfang der Innenfläche des Muffenstücks (18, 19") anliegt, wobei das Ende (29) des Steckstücks (19') zum Anschlag an die Quer -bzw. Ringnut (34) des Muffenstücks (18, 19") der anderen anschliessenden Gerüstteile (10, 11) kommt, während des Endes (35) des Muffenstücks (18, 19") zum Anschlag an einer durch das Einhalsen des Steckstücks (19') gebildete Schulter kommt.

2. Teile nach Anspruch 1, dadurch gekennzeichnet, dass die Quer- bzw. Ringnut (34) jedes Muffenstücks (19") Tn dem Rohrteilstück (19) in einem Abstand von dem Rohrende der gleich der Länge des Steckstücks (19') gleich ist, gebildet wird.

3. Teile nach einem der vorangehenden Ansprüche, dadurch gekennzeichnet, dass jedes Steckstück (19') mit einem nach innen gebogenen Rand (29) endet, um einen Abschnitt geringen Durchmessers zu bilden.

4. Teile nach einem der vorangehenden Ansprüche, dadurch gekennzeichnet, dass die die Muffenstücke (19") bildenden Enden (35) der Rohrteilstücke (19) ausgeweitet sind.

5. Teile nach einem der vorangehenden Ansprüche, dadurch gekennzeichnet, dass sie Verriegelungs- und Sperrmittel für die in die Muffenstücke (18, 19") hineingesteckte Steckstücke (19') aufweisen.

6. Teile nach einem der vorangehenden Ansprüche, dadurch gekennzeichnet, dass sie einen aus einer Querstange (15) bestehenden Ausgangs- bzw. Aufsatzgerüstteil (11) aufweisen mit an seinen entgegengesetzten Enden, zwei sich senkrecht zur Stange (15) erstreckenden Rohrhülsen (16), wodurch der Ausgangs- bzw. Aufsatzteil an zwei lotrechte Pfosten (13) gleitend verschiebbar ist und wobei die Stange (15) zwischen ihren Enden zwei gleichgerichtete Rohrteilstücke aufweist, welche voneinander durch einen dem Abstand zwischen den beiden Rohrteilstücken (19) eines Gerüstrahmen (10) gleichen Abstand enfernt sind und jeweils ein Steckstück (17) und ein Muffenstück (18) bilden.
